# EUROPÄISCHE PATENTSCHRIFT

(11) **EP 3 516 998 B1**
(45) Veröffentlichungstag und Bekanntmachung des Hinweises auf die Patenterteilung: **16.11.2022**
(21) Anmeldenummer: 19150293.9
(22) Anmeldetag: 04.01.2019
(51) Int. Cl.: A47G 33/12

(54) **STÄNDER ZUM AUFSPANNEN VON MAST- ODER STABFÖRMIGEN TEILEN MIT ELEKTRISCHER FÜLLSTAND-ANZEIGEEINRICHTUNG**
STAND FOR CLAMPING POST/ROD-SHAPED ITEMS WITH ELECTRICAL FILL LEVEL DISPLAY DEVICE
SUPPORT DESTINÉ AU SERRAGE DES PIÈCES EN FORME DE MÂT OU DE BARRE DOTÉ D'UN DISPOSITIF D'AFFICHAGE DE NIVEAU ÉLECTRIQUE

(30) Priorität: 25.01.2018 DE 102018101699
(43) Veröffentlichungstag der Anmeldung: 31.07.2019
(73) Patentinhaber: F-H-S International GmbH & Co. KG, 41238 Mönchengladbach (DE)
(72) Erfinder: Beckers, Hans-Walter, 41238 Mönchengladbach (DE)
(74) Vertreter: Richly & Ritschel Patentanwälte PartG mbB

(56) Entgegenhaltungen:
- WO-A1-2007/033699
- DE-U1-202004 014 508
- US-A- 5 969 620
- US-A1- 2006 174 967
- US-B1- 7 471 206

## Beschreibung

Die vorliegende Erfindung betrifft einen Ständer zum Aufspannen von mast- oder stabförmigen Teilen nach dem Oberbegriff des Anspruchs 1.

Ein gattungsbildender Christbaumständer ist in der DE 10 2013 009 486 B3 beschrieben. Der in der DE 10 2013 009 486 B3 beschriebene Ständer weist einen Wasserstandsanzeiger auf, der einen Auftriebskörper umfasst, der in einem Führungskanal angeordnet ist, wobei der Führungskanal in einen Aufnahmeraum des Ständergehäuses ragt und mit diesen fluidverbunden ist. Wenn in dem Gehäuse des Christbaumständers kein oder zu wenig Wasser vorhanden ist, erfährt der Auftriebskörper keine oder lediglich eine geringe Auftriebskraft, so dass eine Oberseite des Auftriebskörpers bündig mit einer Außenfläche des Gehäuses verläuft. Durch Einfüllen von Wasser in den Aufnahmeraum des Gehäuses wird auch der Führungskanal mit Wasser gefüllt, so dass der Auftriebskörper eine Auftriebskraft erfährt, wodurch der Auftriebskörper angehoben wird und die Oberseite des Auftriebskörpers aus der Außenfläche des Gehäuses hervorragt. Wenn der Auftriebskörper aus der Außenfläche des Gehäuses hervorragt, befindet sich genügend Wasser im Aufnahmeraum des Gehäuses des Ständers, so dass ein von dem Ständer gehaltener Christbaum mit Wasser versorgt wird.

Der Wasserstandanzeiger des aus der DE 10 2013 009 486 B3 bekannten Christbaumständers weist diverse Nachteile auf. Zum einen ist die Sichtbarkeit des Wasserstandsanzeigers nicht notwendigerweise gegeben, denn der Wasserstandanzeiger kann beispielsweise von einem Zweig des von dem Ständer gehaltenen Christbaums verdeckt sein. Ferner ist ein lediglich leichtes Herausragen des Auftriebskörpers aus der Außenfläche des Gehäuses nur schwer zu sehen, so dass von einem Benutzer des Christbaumständers dieser mit Wasser gefüllt wird, obwohl der von dem Ständer gehaltene Christbaum mit genügend Wasser versorgt ist. Ferner weist die Wasserstandsanzeiger des aus der DE 10 2013 009 486 B3 bekannten Christbaumständers den Nachteil auf, dass der Auftriebskörper in dem Führungskanal verkannten kann, so dass trotz ausreichendem Wasserstand innerhalb des Aufnahmeraums des Ständers der Benutzer weiterhin Wasser in den Christbaumständer einfüllt, wodurch Wasser aus dem Christbaumständer austreten kann.

Die DE 20 2004 014508 U1 beschreibt einen gattungsbildenden Ständer.

Der vorliegenden Erfindung liegt die Aufgabe zugrunde, einen verbesserten Ständer zum Aufspannen von mast- oder stabförmigen Teilen bereitzustellen, der die oben beschriebenen Nachteile nicht aufweist.

Die der vorliegenden Erfindung zugrundeliegende Aufgabe wird durch einen Ständer zum Aufspannen von mast- oder stabförmigen Teilen mit den Merkmalen des Anspruchs 1 gelöst. Vorteilhafte Ausgestaltungen des Ständers sind in den von Anspruch 1 abhängigen Ansprüchen beschrieben.

Im Genaueren wird die der vorliegenden Erfindung zugrundeliegende Aufgabe durch einen Ständer zum Aufspannen von mast- oder stabförmigen Teilen, insbesondere von Christbäumen gelöst, wobei der Ständer ein Gehäuse, zumindest zwei an einen Aufnahmeraum zum Aufnehmen des mast- oder stabförmigen Teils angrenzende Halteelemente, eine Sicherungseinrichtung und eine flexiblen Kraftübertragungseinrichtung aufweist. Die Halteelemente sind um eine Zentralachse des Aufnahmeraumes herum winkelversetzt angeordnet und jeweils um eine Schwenkachse von der Zentralachse weg in Richtung einer Freigabestellung und auf die Zentralachse zu in Richtung einer Fixierstellung verschwenkbar. Die Kraftübertragungseinrichtung führt von der Sicherungseinrichtung zu den Halteelementen, die mit der Sicherungseinrichtung mittels der Kraftübertragungseinrichtung bewegungsgekoppelt sind, wobei durch Überführen der Sicherungseinrichtung von einer Entsicherungsstellung in Richtung einer Sicherungsstellung die Kraftübertragungseinrichtung in einer Zugrichtung zu der Sicherungseinrichtung gezogen und/oder kraftbeaufschlagt wird, so dass die Sicherungseinrichtung mittels der Kraftübertragungseinrichtung einer Verschwenkung der Halteelemente in Richtung Freigabestellung entgegenwirkt oder diese verhindert. Der erfindungsgemäße Ständer weist einen in den Aufnahmeraum des Gehäuses ragenden Füllstandsensor zum Ermitteln eines Flüssigkeitsfüllstandes im Aufnahmeraum auf, wobei der Füllstandsensor mit einer an einer Außenseite des Gehäuses angeordneten elektrischen Anzeigeneinrichtung elektrisch verbunden ist, so dass eine mittels der Anzeigeneinrichtung darstellbare Füllstandinformation mit einem durch den Füllstandsensor ermittelten Flüssigkeitsfüllstand korreliert. Der erfindungsgemäße Ständer ist dadurch gekennzeichnet, dass die Leuchtanzeigeneinrichtung in einer Vertiefung des Gehäuses eingebettet ist, und dass der Ständer eine Abdeckung zum Abdecken der Vertiefung aufweist. Der erfindungsgemäße Ständer weist eine verbesserte Zuverlässigkeit hinsichtlich der Bestimmung eines Füllgrades dessen Aufnahmeraumes auf. Darüber hinaus weist der erfindungsgemäße Ständer eine verbesserte Genauigkeit bei der Bestimmung des Füllgrades mit Wasser auf. Auch weist der erfindungsgemäße Ständer eine verbesserte Sichtbarkeit des Füllgrades des Ständers bzw. dessen Aufnahmeraums auf.

Weiter vorzugsweise ist der Füllstandsensor als kapazitiver Füllstandsensor oder als konduktiver Füllstandsensor oder als Ultraschall-Füllstandsensor ausgebildet. Beschränkungen hinsichtlich der Ausbildung des Füllstandsensors bestehen keine, solange von dem Füllstandsensor ermittelte Füllstandinformationen an die Anzeigeeinrichtung elektrisch übertragbar sind.

Vorzugsweise ist der Füllstandsensor mit der elektrischen Anzeigeeinrichtung datengekoppelt.

Weiter vorzugsweise sind die Schwenkachsen, um die die Halteelemente zwischen deren Freigabestellung und Fixierstellung verschwenkbar sind, als horizontale Schwenkachsen oder Schwenkachsen mit einer horizontalen Komponente zur Zentralachse ausgebildet.

Die Sicherungseinrichtung kann beispielsweise einen in der Bodenplatte geführten Schlitten umfassen, der in der Sicherungsstellung einen kleineren Abstand zur Zentralachse des Ständers aufweist als in dessen Entsicherungsstellung. Somit wird die Kraftübertragungseinrichtung bei einem Überführen des Schlittens von der Entsicherungsstellung in die Sicherungsstellung in Richtung des Schlittens gezogen.

Anstelle des Schlittens kann aber beispielsweise auch eine vorgespannte Rolle zum Auf- und Abrollen der Kraftübertragungseinrichtung vorgesehen sein. Somit kann die Sicherungseinrichtung als dem Fachmann bekannte Spannratsche ausgebildet sein. Die Sicherungseinrichtung kann auch als Spanneinrichtung zum Spannen der Kraftübertragungseinrichtung bezeichnet werden. Beschränkungen hinsichtlich der Ausgestaltung der Sicherungseinrichtung bestehen erfindungsgemäß keine.

Die Kraftübertragungseinrichtung führt zu allen Halteelementen. Je nach Ausführung kann die Kraftübertragungseinrichtung beispielsweise lediglich ein Spannseil umfassen, das ausgehend von der Sicherungseinrichtung zu sämtlichen Halteelementen führt. Bei einer Ausgestaltung der Kraftübertragungseinrichtung mit zwei Spannseilen führt das eine Spannseil zu der einen Hälfte der Halteelemente, wohingegen das andere Spannseil zu der anderen Hälfte der Halteelemente führt. Es ist jedoch auch denkbar, dass die Kraftübertragungseinrichtung eine der Anzahl der Haltelemente entsprechende Anzahl von Kraftübertragungselementen beispielsweise in Form von Spannseilen aufweist, wobei dann jedes Spannseil jeweils zu lediglich einem einzigen Halteelement führt.

Der Ständer ist derart ausgebildet, dass die Anzeigeeinrichtung als Leuchtanzeigeeinrichtung ausgebildet ist und zum Emittieren von sichtbarem Licht ausgebildet ist.

Der entsprechend ausgebildete Ständer weist den Vorteil auf, dass der Füllstand des Ständers bzw. des Aufnahmeraums des Ständers nochmals verbessert sichtbar ist, da die Füllstandinformation auch bei dunklen Umgebungsbedingungen durch einen Benutzer des Ständers einfach ersichtlich ist.

Sichtbares Licht ist Licht mit einer Wellenlänge im Wellenlängenbereich von 400nm bis 700nm.

Weiter vorzugsweise ist der Ständer derart ausgebildet, dass die Leuchtanzeigeeinrichtung mehrere Leuchtelemente aufweist. Weiter vorzugsweise ist der Ständer derart ausgebildet, dass die jeweiligen Leuchtelemente als Leuchtdioden ausgebildet sind.

Der Füllstandsensor und die Anzeigeeinrichtung des entsprechend ausgebildete Ständers können über einen langen Zeitraum mit Strom einer im Gehäuse des Ständers angeordneten Batterie betrieben werden, da Leuchtdioden im Vergleich zu anderen Leuchtelementen (beispielsweise Glühlampen) einen geringeren Energieverbrauch aufweisen.

Weiter vorzugsweise ist der Ständer derart ausgebildet, dass die Leuchtanzeigeeinrichtung eine erste Anzahl von ersten Leuchtelementen zum Emittieren von Licht in einem ersten Wellenlängenbereich und eine zweite Anzahl von zweiten Leuchtelementen zum Emittieren von Licht in einem zweiten Wellenlängenbereich aufweist.

Bei dem entsprechend ausgebildeten Ständer ist die Information, ob sich genügend Wasser im Aufnahmeraum befindet, nochmals vereinfacht sichtbar. Denn die zweiten Leuchtelemente sind lediglich dann aktiv und emittieren Licht, wenn der Füllstand im Aufnahmeraum unter einem vorbestimmten Sollfüllstand liegt.

Weiter vorzugsweise ist der Ständer derart ausgebildet, dass die Leuchtanzeigeeinrichtung derart ausgebildet ist, dass zumindest ein erstes Leuchtelement Licht emittiert, wenn der Flüssigkeitsfüllstand im Aufnahmeraum oberhalb eines vorgegebenen Mindestfüllstand ist.

Weiter vorzugsweise ist der Ständer derart ausgebildet, dass die Leuchtanzeigeeinrichtung derart ausgebildet ist, dass zumindest ein zweites Leuchtelement Licht emittiert, wenn der Flüssigkeitsfüllstand im Aufnahmeraum unterhalb eines vorgegebenen Mindestfüllstand ist.

Weiter vorzugsweise ist der Ständer derart ausgebildet, dass der erste Wellenlängenbereich zwischen 490nm und 560nm und der zweiten Wellenlängenbereich zwischen 630nm und 700nm liegt.

Licht im ersten Wellenlängenbereich wird von einem Menschen als grünes Licht und Licht im zweiten Wellenlängenbereich wird von einem Menschen als rotes Licht aufgenommen.

Bei dem entsprechend ausgebildeten Ständer ist die Information, ob sich genügend Wasser im Aufnahmeraum befindet, nochmals vereinfacht sichtbar, da rotes Licht von grünem Licht sehr gut unterscheidbar ist.

Weiter vorzugsweise ist der Ständer derart ausgebildet, dass der Ständer eine Sendeeinrichtung zum drahtlosen Übertragen von Füllstandinformationen aufweist.

Durch eine entsprechende Ausbildung können Füllstandinformationen an eine externe Darstellungseinrichtung, insbesondere an ein mobiles Endgerät (beispielsweise ein Mobiltelefon) übertragen werden.

Die der vorliegenden Erfindung zugrundeliegende Aufgabe wird auch durch ein Ständersystem mit einem Ständer nach Anspruch 9 und einem Endgerät gelöst, wobei das Endgerät zum Empfangen und Darstellen der von der Sendeeinrichtung des Ständers übertragenen Füllstandinformationen ausgebildet ist.

Weitere Vorteile, Einzelheiten und Merkmale der Erfindung ergeben sich nachfolgend aus den erläuterten Ausführungsbeispielen. Dabei zeigen im Einzelnen:
- Figur 1:: eine räumliche Darstellung des erfindungsgemäßen Ständers;
- Figur 2:: eine räumliche Schnittdarstellung des in Figur 1 gezeigten Ständers;
- Figur 3:: eine Detaildarstellung des in Figur 1 gezeigten Ständers im Bereich von dessen Anzeigeeinrichtung;
- Figur 4:: den in Figur 3 gezeigten Ständer ohne Abdeckung eines Batteriefachs;
- Figur 5:: den in Figur 4 gezeigten Ständer ohne Abdeckung der Anzeigeeinrichtung;
- Figur 6:: den in Figur 5 gezeigten Ständer entlang einer Schnittebene, die sich entlang einer Längsachse der Anzeigeeinrichtung erstreckt;
- Figur 7:: den in Figur 5 gezeigten Ständer entlang einer Schnittebene, die sich quer zu der Längsachse der Anzeigeeinrichtung erstreckt;
- Figur 8:: eine Querschnittsdarstellung des in Figur 1 gezeigten Ständers; und
- Figur 9:: ein Füllstandsensor und eine mit diesem verbundene Anzeigeeinrichtung des erfindungsgemäßen Ständers in Einzeldarstellung.

In der nun folgenden Beschreibung bezeichnen gleiche Bezugszeichen gleiche Bauteile bzw. gleiche Merkmale, so dass eine in Bezug auf eine Figur durchgeführte Beschreibung bezüglich eines Bauteils auch für die anderen Figuren gilt, so dass wiederholende Beschreibung vermieden wird.

In Figur 1 ist eine schematische räumliche Darstellung eines erfindungsgemäßen Ständers wiedergegeben.

Der erfindungsgemäße und auch als Christbaumständer 1 zu bezeichnende Ständer 1 umfasst ein Gehäuse 10, das wiederum einen Gehäuseboden 11 bzw. eine Bodenplatte 11 und einen Gehäusedeckel 12 umfasst. Der Gehäusedeckel 12 ist fluiddicht mit der Bodenplatte 11 verbunden, so dass sich das Gehäuse 10 zum Aufnehmen von Wasser eignet, so dass ein von dem Ständer 1 zu haltender Christbaum mit Wasser versorgt werden kann. Zur Kontrolle des Wasserstandes innerhalb des Gehäuses 1 ist in dem Gehäusedeckel 12 ein Wasserstandsanzeiger 70 vorgesehen, der einen Auftriebskörper aufweist.

Der Gehäusedeckel 12 weist eine zentrale Ausnehmung 13 auf. Wie auch aus den Figuren 1 und 2 bereits ersichtlich ist, weist der Ständer 1 Halteelemente 20 auf, die aus dem Gehäusedeckel 12 durch die zentrale Ausnehmung 13 nach oben herausragen. Die Halteelemente 20 sind um eine Zentralachse 19' winkelversetzt angeordnet und jeweils um eine horizontale Schwenkachse schwenkbar, so dass die Halteelemente 20 von der Zentralachse 19' weg in Richtung einer Freigabestellung und auf die Zentralachse 19' zu in Richtung einer in Figur 1 dargestellten Fixierstellung verschwenkbar sind.

Der Ständer 1 umfasst ferner eine Sicherungseinrichtung 30, die auch als Spanneinrichtung 30 bezeichnet werden kann. Die Sicherungseinrichtung 30 weist einen Sicherungshebel 31 bzw. einen Spannhebel 31 auf, mittels dem eine in den Figuren nicht sichtbare Spannrolle betätigbar ist. In dem dargestellten Ausführungsbeispiel ist die Sicherungseinrichtung 30 als dem Fachmann bekannte Spannratsche 30 ausgebildet.

Ferner weist der Ständer 1 eine Kraftübertragungseinrichtung 40 auf, die in dem dargestellten Ausführungsbeispiel als Spannseil 40 ausgebildet ist.

Wie bereits oben beschrieben, sind die Halteelemente 20 um die Zentralachse 19' herum winkelversetzt angeordnet und jeweils um eine Schwenkachse von der Zentralachse 19' weg in Richtung der Freigabestellung und auf die Zentralachse 19' in Richtung der Fixierstellung verschwenkbar. Das Spannseil 40 führt von der Sicherungseinrichtung 30 zu den jeweiligen Halteelementen 20, die wiederum mit der Sicherungseinrichtung 30 mittels des Spannseil 40 bewegungsgekoppelt sind. Hierzu weisen die jeweiligen Halteelemente 20 Durchführungsöffnungen 21 auf, durch die das Spannseil 40 hindurchgeführt ist.

Durch Überführen der Sicherungseinrichtung 30 von einer Entsicherungsstellung in Richtung einer Sicherungsstellung, was beim dargestellten Ausführungsbeispiel durch pumpenartiges Betätigen des Spannhebels 31 erfolgt, wird das Spannseil 40 in einer Zugrichtung hin zur Sicherungseinrichtung 30 gezogen, sodass die Sicherungseinrichtung 30 mittels des Spannseils 40 einer Verschwenkung der Halteelemente 20 in Richtung einer Freigabestellung entgegenwirkt.

Insbesondere aus den Figuren 7 und 8 ist ersichtlich, dass der Ständer 1 einen in den Aufnahmeraum 19 des Gehäuses 10 ragenden Füllstandsensor 50 zum Ermitteln eines Flüssigkeitsfüllstandes im Aufnahmeraum 19 aufweist. Der Füllstandsensor 50 kann dabei als kapazitiver Füllstandsensor 50 ausgebildet sein. Ferner ist es auch möglich, dass der Füllstandsensor 50 als konduktiver Füllstandsensor 50 oder als Ultraschall-Füllstandsensor 50 ausgebildet ist. Beschränkungen hinsichtlich der Ausbildung des Füllstandsensors 50 bestehen keine.

Der erfindungsgemäße Ständer 1 weist ferner eine elektrische Anzeigeeinrichtung 60 auf. Dabei ist der Füllstandsensor 50 mit der an einer Außenseite des Gehäuses 10 angeordneten elektrischen Anzeigeeinrichtung 60 elektrisch verbunden, sodass eine mittels der Anzeigeeinrichtung 60 dargestellte Füllstandinformationen mit einem durch den Füllstandsensor 50 ermittelten Flüssigkeitsfüllstand korreliert. Folglich ist die Anzeigeeinrichtung 60 mit dem Füllstandsensor 50 datengekoppelt, sodass mittels des Füllstandsensors 50 ermittelte Füllstandinformationen an die Anzeigeeinrichtung 60 übertragbar sind.

Die Anzeigeeinrichtung 60 ist als Leuchtanzeigeneinrichtung 60 ausgebildet und weist mehrere Leuchtelemente 61, 62, 63 auf, die auf einer Platine der Leuchtanzeigeneinrichtung 60 angeordnet sind. Die Leuchtelemente 61, 62, 63 sind als Leuchtdioden 61, 62, 63 ausgebildet, wobei erste Leuchtelemente 61 dazu ausgebildet sind, Licht in einem ersten Wellenlängenbereich zwischen 490nm und 560nm zu emittieren, und wobei zweite Leuchtelemente 62 dazu ausgebildet sind, Licht in einem zweiten Wellenlängenbereich zwischen 630nm und 700nm zu emittieren. Folglich strahlen die ersten Leuchtdioden 61 grünes Licht aus, wohingegen die zweiten Leuchtdioden 62 rotes Licht ausstrahlen.

Die Anzeigeeinrichtung 60 ist dabei derart ausgebildet, dass bei komplett mit Wasser gefülltem Gehäuse 10 sämtliche Leuchtelemente, d. h. sowohl die erste Leuchtelemente 61 als auch die zweiten Leuchtelemente 62 Licht abstrahlen. Bei Reduzierung des Füllstandes des Gehäuses 10 werden zuerst einzelne erste Leuchtelemente 61 kein Licht mehr ausstrahlen. Sobald der Füllstand innerhalb des Gehäuses 10 einen unteren Grenzfüllstand erreicht hat, leuchten lediglich noch die zweiten Leuchtelemente 62, die in dem dargestellten Ausführungsbeispiel Licht von roter Farbe ausstrahlen. Somit kann der Benutzer leicht ersehen, dass der Füllstand innerhalb des Gehäuses 10 nicht mehr ausreichend ist, sodass der Ständer 1 mit neuem Wasser befüllt werden kann. Insbesondere aus den Figuren 5 bis 8 ist ersichtlich, dass die Leuchtanzeigeneinrichtung 60 in einer Vertiefung 14 bzw. einer Einmuldung 14 des Gehäuses 10 eingebettet bzw. eingelassen ist. Zur Abdeckung sowohl der Leuchtanzeigeneinrichtung 60 als auch zur Verschließung der Vertiefung 14 ist eine Abdeckung 15 vorgesehen, in der Leuchtöffnungen 15a angeordnet sind, durch die von den Leuchtdioden 61, 62, 63 ausgestrahlt des Licht an die Außenseite des Ständers 1 abgegeben werden kann.

Aus den Figuren 3 bis 6 ist ferner ersichtlich, dass in der Vertiefung 14 ein Batterieschacht angeordnet ist, in dem in dem dargestellten Ausführungsbeispiel 2 Batterien 80 angeordnet sind. Zur Erschließung des Batterieschacht ist eine weitere Abdeckung 17 vorgesehen.

In Figur 9 ist die Leuchtanzeigeneinrichtung 60 mit den ersten Leuchtdioden 61 und den zweiten Leuchtdioden 62 zusammen mit dem Füllstandsensor 50 dargestellt. Es ist ersichtlich, dass der Füllstandsensor 50 senkrecht zu der Leuchtanzeigeneinrichtung 60, im Genaueren zu einer Platine der Leuchtanzeigeneinrichtung 60 verläuft.

### Bezugszeichenliste

- 1: Ständer
- 10: Gehäuse
- 11: Bodenplatten (des Gehäuses)
- 12: Gehäusedeckel
- 13: Ausnehmung
- 14: Vertiefung / Einmuldung des Gehäuses
- 15: Abdeckung / Deckel (zur Abdeckung der Vertiefung)
- 15a: Leuchtöffnung
- 16: Batteriefach
- 17: Abdeckung / Deckel (zur Abdeckung des Batteriefachs)
- 18: Zentraldorn
- 19: Aufnahmeraum
- 19': Zentralachse (des Aufnahmeraums)
- 20: Halteelement
- 21: Durchführöffnung (des Halteelements)
- 30: Sicherungseinrichtung / Spanneinrichtung
- 31: Sicherungshebel / Spannhebel
- 40: Kraftübertragungseinrichtung, Zugeinrichtung, Sicherungsseil, Spannseil
- 50: Füllstandsensor
- 60: Anzeigeeinrichtung / Leuchtanzeigeeinrichtung
- 61: erstes Leuchtelement
- 62: zweites Leuchtelement
- 63: Leuchtelement / Leuchtdiode
- 70: Wasserstandsanzeiger / Auftriebskörper
- 80: Batterie

## Patentansprüche

1. Ständer (1) zum Aufspannen von mast- oder stabförmigen Teilen, insbesondere von Christbäumen, mit einem Gehäuse (10), zumindest zwei an einen Aufnahmeraum (19) zum Aufnehmen des mast- oder stabförmigen Teils angrenzenden Halteelementen (20), einer Sicherungseinrichtung (30, 31) und einer flexiblen Kraftübertragungseinrichtung (40), wobei der Ständer (1) folgende Merkmale aufweist:
- die Halteelemente (20) sind um eine Zentralachse (19') des Aufnahmeraumes (19) herum winkelversetzt angeordnet und jeweils um eine Schwenkachse von der Zentralachse (19') weg in Richtung einer Freigabestellung und auf die Zentralachse (19') zu in Richtung einer Fixierstellung verschwenkbar;
- die Kraftübertragungseinrichtung (40) führt von der Sicherungseinrichtung (30, 31) zu den Halteelementen (20), die mit der Sicherungseinrichtung (30) mittels der Kraftübertragungseinrichtung (40) bewegungsgekoppelt sind;
- durch Überführen der Sicherungseinrichtung (30, 31) von einer Entsicherungsstellung in Richtung einer Sicherungsstellung wird die Kraftübertragungseinrichtung (40) in einer Zugrichtung zu der Sicherungseinrichtung (30, 31) gezogen und/oder kraftbeaufschlagt, so dass die Sicherungseinrichtung (30, 31) mittels der Kraftübertragungseinrichtung (40) einer Verschwenkung der Halteelemente (20) in Richtung Freigabestellung entgegenwirkt oder diese verhindert;
- der Ständer (1) weist einen in den Aufnahmeraum (19) des Gehäuses (10) ragenden Füllstandsensor (50) zum Ermitteln eines Flüssigkeitsfüllstandes im Aufnahmeraum (19) auf;
- der Füllstandsensor (50) ist mit einer an einer Außenseite des Gehäuses (10) angeordneten elektrischen Anzeigeeinrichtung (60) elektrisch verbunden, so dass eine mittels der Anzeigeneinrichtung (60) darstellbare Füllstandinformation mit einem durch den Füllstandsensor (50) ermittelten Flüssigkeitsfüllstand korreliert;
- die Anzeigeeinrichtung (60) ist als Leuchtanzeigeeinrichtung (60) ausgebildet und ist zum Emittieren von sichtbarem Licht ausgebildet,
**gekennzeichnet durch** die folgenden Merkmale:
- die Leuchtanzeigeneinrichtung (60) ist in einer Vertiefung (14) des Gehäuses (10) eingebettet; und
- der Ständer (1) weist eine Abdeckung (15) zum Abdecken der Vertiefung (14) auf.

2. Ständer (1) nach Anspruch 1, **dadurch gekennzeichnet, dass** die Leuchtanzeigeeinrichtung (60) mehrere Leuchtelemente (61, 62, 63) aufweist.

3. Ständer (1) nach Anspruch 2, **dadurch gekennzeichnet, dass** die jeweiligen Leuchtelemente (61, 62, 63) als Leuchtdioden (61, 62, 63) ausgebildet sind.

4. Ständer (1) nach Anspruch 2 oder 3, **dadurch gekennzeichnet,**
- die Leuchtanzeigeeinrichtung (60) weist eine erste Anzahl von ersten Leuchtelementen (61) zum Emittieren von Licht in einem ersten Wellenlängenbereich auf; und
- die Leuchtanzeigeeinrichtung (60) weist eine zweite Anzahl von zweiten Leuchtelementen (62) zum Emittieren von Licht in einem zweiten Wellenlängenbereich auf.

5. Ständer (1) nach Anspruch 4, **dadurch gekennzeichnet, dass** die Leuchtanzeigeeinrichtung (60) derart ausgebildet ist, dass zumindest ein erstes Leuchtelement (61) Licht emittiert, wenn der Flüssigkeitsfüllstand im Aufnahmeraum (19) oberhalb eines vorgegebenen Mindestfüllstands ist.

6. Ständer (1) nach Anspruch 4 oder 5, **dadurch gekennzeichnet, dass** die Leuchtanzeigeeinrichtung (60) derart ausgebildet ist, dass zumindest ein zweites Leuchtelement (62) Licht emittiert, wenn der Flüssigkeitsfüllstand im Aufnahmeraum (19) unterhalb eines vorgegebenen Mindestfüllstands ist.

7. Ständer (1) nach einem der Ansprüche 4 bis 6, **dadurch gekennzeichnet, dass** der erste Wellenlängenbereich zwischen 490nm und 560nm und der zweite Wellenlängenbereich zwischen 630nm und 700nm liegt.

8. Ständer (1) nach einem der vorhergehenden Ansprüche, **dadurch gekennzeichnet, dass** der Ständer (1) eine Sendeeinrichtung zum drahtlosen Übertragen von Füllstandinformationen aufweist.

9. Ständersystem mit einem Ständer (1) nach Anspruch 8 und einem Endgerät, das zum Empfangen und Darstellen der von der Sendeeinrichtung des Ständers (1) übertragenen Füllstandinformationen ausgebildet ist.

## Claims

1. Stand (1) for clamping pole-shaped or rod-shaped parts, in particular Christmas trees, comprising a housing (10), at least two holding elements (20) adjoining a receiving space (19) for receiving the pole-shaped or rod-shaped part, a securing device (30, 31) and a flexible force transmission device (40), the stand (1) having the following features:
- the holding elements (20) are arranged around a central axis (19') of the receiving space (19) so as to be angularly offset and can each be pivoted about a pivot axis away from the central axis (19') in the direction of a release position and toward the central axis (19') in the direction of a fixing position;
- the force transmission device (40) leads from the securing device (30, 31) to the holding elements (20), which are movement-coupled to the securing device (30) by means of the force transmission device (40);
- by transferring the securing device (30, 31) from an unlocking position in the direction of a securing position, the force transmission device (40) is pulled and/or subjected to a force in a pulling direction toward the securing device (30, 31), so that the securing device (30, 31), by means of the force transmission device (40), counteracts or prevents pivoting of the holding elements (20) in the direction of the release position;
- the stand (1) has a level sensor (50), which projects into the receiving space (19) of the housing (10), for determining a liquid level in the receiving space (19);
- the level sensor (50) is electrically connected to an electrical display device (60) arranged on an outer face of the housing (10), so that level information which can be displayed by means of the display device (60) correlates with a liquid level determined by the level sensor (50);
- the display device (60) is designed as an illuminated display device (60) and is designed to emit visible light,
**characterized by** the following features:
- the illuminated display device (60) is embedded in a recess (14) in the housing (10); and
- the stand (1) has a cover (15) for covering the recess (14).

2. Stand (1) according to claim 1, **characterized in that** the illuminated display device (60) has a plurality of lighting elements (61, 62, 63).

3. Stand (1) according to claim 2, **characterized in that** the respective lighting elements (61, 62, 63) are designed as light-emitting diodes (61, 62, 63).

4. Stand (1) according to either claim 2 or claim 3, **characterized in that**
- the illuminated display device (60) has a first number of first lighting elements (61) for emitting light in a first wavelength range; and
- the illuminated display device (60) has a second number of second lighting elements (62) for emitting light in a second wavelength range.

5. Stand (1) according to claim 4, **characterized in that** the illuminated display device (60) is designed in such a way that at least a first lighting element (61) emits light when the liquid level in the receiving space (19) is above a predetermined minimum level.

6. Stand (1) according to either claim 4 or claim 5, **characterized in that** the illuminated display device (60) is designed in such a way that at least one second lighting element (62) emits light when the liquid level in the receiving space (19) is below a predetermined minimum level.

7. Stand (1) according to any of claims 4 to 6, **characterized in that** the first wavelength range is between 490 nm and 560 nm and the second wavelength range is between 630 nm and 700 nm.

8. Stand (1) according to any of the preceding claims, **characterized in that** the stand (1) has a transmission device for the wireless transmission of level information.

9. Stand system comprising a stand (1) according to claim 8 and a terminal which is designed to receive and display the level information transmitted by the transmitting device of the stand (1).

## Revendications

1. Support (1) permettant de serrer des parties en forme de mât ou de barre, en particulier de sapins de Noël, comportant un boîtier (10), au moins deux éléments de maintien (20) attenants à un espace de réception (19) pour rcevoir la partie en forme de mât ou de barre, un dispositif de verrouillage (30, 31) et un dispositif de transmission de force (40) souple, dans lequel le support (1) comporte les caractéristiques suivantes :
- les éléments de maintien (20) sont disposés décalés angulairement autour d'un axe central (19') de l'espace de réception (19) et peuvent pivoter respectivement autour d'un axe de pivotement en s'éloignant de l'axe central (19') dans la direction d'une position de libération et en allant vers l'axe central (19') dans la direction d'une position de fixation ;
- le dispositif de transmission de force (40) guide du dispositif de verrouillage (30, 31) aux éléments de maintien (20), lesquels sont accouplés en mouvement au dispositif de verrouillage (30) au moyen du dispositif de transmission de force (40) ;
- en transférant le dispositif de verrouillage (30, 31) d'une position de déverrouillage dans la direction d'une position de verrouillage, le dispositif de transmission de force (40) est tiré et/ou sollicité par une force dans une direction de traction vers le dispositif de verrouillage (30, 31) de telle sorte que le dispositif de verrouillage (30, 31) contrecarre ou empêche un pivotement des éléments de maintien (20) dans la direction de la position de libération au moyen du dispositif de transmission de force (40) ;
- le support (1) comporte un capteur de niveau de remplissage (50), faisant saillie dans l'espace de réception (19) du boîtier (10), permettant la détermination d'un niveau de remplissage de liquide dans l'espace de réception (19) ;
- le capteur de niveau de remplissage (50) est connecté électriquement à un dispositif d'affichage (60) électrique disposé sur un côté éxtérieur du boîtier (10) de telle sorte que des informations de niveau de remplissage, lesquelles peuvent être affichées au moyen du dispositif d'affichage (60), sont en corrélation avec un niveau de remplissage de liquide déterminé par le capteur de niveau de remplissage (50) ;
- le dispositif d'affichage (60) est conçu sous la forme de dispositif d'affichage lumineux (60) et est conçu pour émettre de la lumière visible,
**caractérisé par** les caractéristiques suivantes :
- le dispositif d'affichage lumineux (60) est encastré dans un évidement (14) du boîtier (10) ; et
- le support (1) comporte un couvercle (15) permettant de recouvrir l'évidement (14).

2. Support (1) selon la revendication 1, **caractérisé en ce que** le dispositif d'affichage lumineux (60) comporte plusieurs éléments lumineux (61, 62, 63).

3. Support (1) selon la revendication 2, **caractérisé en ce que** les éléments lumineux (61, 62, 63) respectifs sont conçus sous la forme de diodes électroluminescentes (61, 62, 63).

4. Support (1) selon la revendication 2 ou 3, **caractérisé en ce que**
- le dispositif d'affichage lumineux (60) comporte un premier nombre de premiers éléments lumineux (61) permettant d'émettre de la lumière dans une première gamme de longueurs d'onde ; et
- le dispositif d'affichage lumineux (60) comporte un second nombre de seconds éléments lumineux (62) permettant d'émettre de la lumière dans une seconde gamme de longueurs d'onde.

5. Support (1) selon la revendication 4, **caractérisé en ce que** le dispositif d'affichage lumineux (60) est conçu de telle sorte qu'au moins un premier élément lumineux (61) émet de la lumière lorsque le niveau de remplissage de liquide dans l'espace de réception (19) est supérieur à un niveau de remplissage minimal prédéterminé.

6. Support (1) selon la revendication 4 ou 5, **caractérisé en ce que** le dispositif d'affichage lumineux (60) est conçu de telle sorte qu'au moins un second élément lumineux (62) émet de la lumière lorsque le niveau de remplissage de liquide dans l'espace de réception (19) est inférieur à un niveau de remplissage minimal prédéterminé.

7. Support (1) selon l'une quelconque des revendications 4 à 6, **caractérisé en ce que** la première gamme de longueurs d'onde est comprise entre 490 nm et 560 nm et la seconde gamme de longueurs d'onde est comprise entre 630 nm et 700 nm.

8. Support (1) selon l'une quelconque des revendications précédentes, **caractérisé en ce que** le support (1) comporte un dispositif d'envoi permettant de transmettre sans fil des informations de niveau de remplissage.

9. Système de support comportant un support (1) selon la revendication 8 et un équippement terminal, lequel est conçu pour recevoir et afficher les informations de niveau de remplissage transmises par le dispositif d'envoi du support (1).
